# EUROPÄISCHE PATENTSCHRIFT

(11) **EP 2 662 515 B1**
(45) Veröffentlichungstag und Bekanntmachung des Hinweises auf die Patenterteilung: **28.02.2018**
(21) Anmeldenummer: 13166953.3
(22) Anmeldetag: 08.05.2013
(51) Int. Cl.: E05B 15/02, E05B 47/00, E05B 17/20

(54) **Aufschlagsicherer Türöffner**
Impact-resistant door opener
Dispositif d'ouverture de porte antichoc

(30) Priorität: 09.05.2012 DE 102012009067
(43) Veröffentlichungstag der Anmeldung: 13.11.2013
(73) Patentinhaber: ASSA ABLOY Sicherheitstechnik GmbH, 72458 Albstadt (DE)
(72) Erfinder: Failer, Gisbert, 72474 Winterlingen (DE); Gresser, Dieter, 72469 Meßstetten (DE)
(74) Vertreter: Louis Pöhlau Lohrentz

(56) Entgegenhaltungen:
- US-A- 4 211 443
- US-A1- 2002 029 526
- US-A1- 2003 127 869

## Beschreibung

Die Erfindung betrifft einen fernbetätigbaren, aufschlagsicheren Türöffner zum Einbau in eine Tür mit einem vorzugsweise ortsfesten Türrahmen und einem daran bewegbar gelagertem Türflügel mit einer bewegbaren Türöffnerfalle und einer fernbetätigbaren Sperreinrichtung, die über einen zwischengeschalteten Sperrhebel mit der Türöffnerfalle derart zusammenwirkt, dass die Türöffnerfalle in eine Sperrstellung und eine Freigabestellung schaltbar ist.

Die Sperreinrichtung des Türöffners weist eine fernschaltbare Betätigungseinrichtung und ein von der Betätigungseinrichtung betätigbares Sperrglied auf, welches zwischen einer Sperrposition und einer Freigabeposition bewegbar gelagert ist. Aufschlagsichere Türöffner zeichnen sich dadurch aus, dass das Sperrglied in der Sperrposition durch ein Sicherungsglied fixiert ist. Das Sicherungsglied verhindert, dass das Sperrglied unter ungünstigen Umständen oder durch bewusste Manipulation durch Schläge oder Schwingungen unabhängig von der Betätigungseinrichtung in die Freigabeposition gelangen kann.

Im folgenden werden zunächst einige Begriffsdefinitionen gegeben: Der Begriff "Türöffner" ist in der vorliegenden Anmeldung zu verstehen als "fernbetätigbarer Türöffner". Die Fernbetätigung kann vorzugsweise elektrisch erfolgen. Bei dem Türöffner handelt es sich um eine "fernbetätigbare Arretiereinrichtung für eine Tür". Die Arretiereinrichtung weist eine vorzugsweise elektrisch betätigbare Sperreinrichtung und eine Türöffnerfalle auf. Das abtriebsseitige Sperrglied der Sperreinrichtung wirkt mit der Türöffnerfalle mittelbar oder unmittelbar zusammen und schaltet die Türöffnerfalle in eine Sperrstellung und eine Freigabestellung. Sperrstellung bedeutet, dass die Türöffnerfalle blockiert ist und die Tür daher nicht geöffnet werden kann. Freigabestellung bedeutet, dass sie freigegeben ist und die Tür geöffnet werden kann. Unter Türöffner wird nicht nur der Öffner einer Tür, sondern auch der Öffner eines Tores, Fensters oder einer anderen Verschlusseinrichtung mit bewegbar gelagertem Flügel verstanden. D.h. unter dem Begriff Tür wird in der vorliegenden Anmeldung auch ein Tor, ein Fenster und/oder eine andere Verschlusseinrichtung mit bewegbar gelagertem Flügel verstanden. Türöffner bedeutet aber nicht, dass ein Aggregat zum Antrieb der Öffnungsbewegung der Tür vorgesehen sein muss; ein solches Aggregat kann als Zusatzeinrichtung allerdings vorgesehen sein.

Unter dem Begriff "Flügel" oder "Türflügel" wird in der vorliegenden Anmeldung ein Drehflügel und/oder ein Schiebeflügel bestehend aus einem oder mehrerer solcher Flügel verstanden. Es kann sich auch um eine nichtbegehbare, vergleichbare Verschlussvorrichtung im Bau- oder Möbelbereich handeln, so z.B. auch um eine Rauchschutzklappe.

Was die Montage des Türöffners und das mit dem Türöffner zusammenwirkende Gegenelement betrifft:
Der Türöffner mit der Türöffnerfalle kann am ortsfesten Türrahmen und das mit der Türöffnerfalle zusammenwirkende Gegenelement am Türflügel gelagert sein. Es ist jedoch auch möglich, dass das Gegenelement am ortsfesten Türrahmen und der Türöffner mit der Türöffnerfalle am Türflügel gelagert ist. Das Gegenelement kann als federbelastete Schlossfalle ausgebildet sein, die eine Einlaufschräge aufweist.

Zum Arretieren des Türflügels in der Schließstellung hintergreift in der Schließstellung der Tür das Gegenelement einen an oder zumindest im Bereich der Türöffnerfalle angeordneten Sperrabschnitt des Türöffners. Bei in Sperrstellung geschalteter Türöffnerfalle wird das Gegenelement dort in Anschlag gehalten, d.h. festgestellt, und die Tür in Schließstellung arretiert. Wenn die Türöffnerfalle in Freigabestellung geschaltet ist, ist das Gegenelement freigegeben, d.h. nicht festgestellt und in die Tür entarretiert. In Sperrstellung geschaltete Türöffnerfalle bedeutet also, dass die Türöffnerfalle festgestellt ist, d.h. gegen eine Bewegung blockiert ist. In Freigabestellung geschaltete Türöffnerfalle bedeutet, dass die Türöffnerfalle nicht festgestellt ist, d.h. gegen eine Bewegung nicht blockiert ist.

Die DE 197 07 759 C1 beschreibt einen aufschlagsicheren Türöffner, bei dem das Sicherungsglied als ein mechanisch von dem Sperrglied entkoppelter und in seinem Schwerpunkt gelagerter Hebel ausgebildet ist, der magnetisch an die als ein Elektromagnet ausgebildete Betätigungseinrichtung gekoppelt ist. Das Sicherungsglied wird bei bestromtem Elektromagnet durch einen beweglichen Abschnitt des Spulenkerns magnetisch mitgenommen und gibt dabei das Sperrglied frei, das nun von dem Elektromagnet angezogen wird und den Sperrhebel freigibt.

In der EP 0 279 878 A1 ist ein aufschlagsicherer Türöffner mit einem Sperrhebel bzw. Wechsel beschrieben, der in lösbarem Eingriff mit einem elektromagnetisch betätigten Innenanker steht. Ein zusammen mit dem Sperrhebel gelagerter Verriegelungshebel weist eine Steuerkante und eine Rastnase auf, die mit einer entsprechenden Nase am Innenanker in Eingriff steht. Ein auf die Steuerkante wirkender Außenanker lenkt zunächst den Verriegelungshebel aus, löst dabei die Verriegelung und nimmt sodann den Innenanker zur Freigabe des Sperrhebels mit.

Die DE 75 16 495 U beschreibt einen aufschlagsicheren Türöffner, bei dem das Sicherungsglied als eine Blattfeder ausgebildet ist, die auf dem Sperrglied angeordnet ist und in der Sperrstellung an einer Rastnase abgestützt ist. Die Blattfeder ist ein Element eines Stützdreiecks, das die Auslenkung des Sperrglieds verhindert. Bei Betätigung des Türöffners wird die Blattfeder von einem Elektromagnet angezogen und gelangt außer Eingriff mit der Rastnase. Das Sperrglied kann nun durch den Elektromagnet in die Freigabestellung gebracht werden.

Die US 2002/0029526 A1 beschreibt einen aufschlagsicheren Türöffner, bei dem der Sperrhebel in einem von der Drehachse des Sperrhebels entfernten Endabschnitt einen parallel zu der Drehachse angeordneten Sicherungsstift aufweist. Der Sicherungsstift greift in der Sperrposition mit seinem von dem Sperrhebel abgewandten Endabschnitt in eine Sperrausnehmung der Sicherungseinrichtung ein.

Aufgabe der vorliegenden Erfindung ist es, einen aufschlagsicheren Türöffner anzugeben, der einen einfachen und robusten Aufbau aufweist.

Erfindungsgemäß wird diese Aufgabe mit dem Gegenstand des Anspruchs 1 gelöst. Bei dieser Lösung handelt es sich um einen fernbetätigbaren, aufschlagsicheren Türöffner mit einem Gehäuse zum Einbau in eine Tür mit einem vorzugsweise ortsfesten Türrahmen und einem daran bewegbar gelagertem Türflügel. Die Komponenten des Türöffners sind eine bewegbare Türöffnerfalle, eine fernbetätigbare Sperreinrichtung und ein zwischengeschalteter Wechsel. Der Wechsel ist als ein- oder mehrarmiger Hebel ausgebildet. Er wirkt mit der Türöffnerfalle vorzugsweise unmittelbar zusammen, und zwar derart, dass die Türöffnerfalle in eine Sperrstellung und eine Freigabestellung schaltbar ist.

Was den Aufbau und die Funktion der Sperreinrichtung betrifft, ist wesentlich, dass die Sperreinrichtung eine fernschaltbare Betätigungseinrichtung und einen Sperrhebel aufweist, der mit dem Wechsel zusammenwirkt und über die fernschaltbare Betätigungseinrichtung umschaltbar ist. Das Umschalten erfolgt zwischen einer Sperrposition, in der der Sperrhebel mit dem Wechsel vorzugsweise in Anschlag steht und einer Freigabeposition, in der der Sperrhebel außer Anschlag des Wechsels ist.

Für die Aufschlagsicherheit ist wesentlich, dass der Sperrhebel mit einer schaltbaren Sicherungseinrichtung zusammenwirkt, um den Sperrhebel in der Sperrposition festzulegen oder zur Umschaltung in die Freigabeposition freizugeben. Hierbei ist vorgesehen, dass der Sperrhebel in einem von der Drehachse des Sperrhebels entfernten Endabschnitt einen parallel zu der Drehachse angeordneten Sicherungsstift aufweist, der in der Sperrposition mit seinem von dem Sperrhebel abgewandten Endabschnitt in eine Sperrausnehmung der Sicherungseinrichtung eingreift. Das Zusammenwirken der Betätigungseinrichtung mit der Sicherungseinrichtung erfolgt über zwei Betätigungsschritte.

Was den ersten Betätigungsschritt betrifft, ist vorgesehen, dass die Betätigungseinrichtung in dem ersten Betätigungsschritt mit der Sicherungseinrichtung und/oder dem Sicherungsstift derart zusammenwirkt, dass die Sicherungseinrichtung parallel zur Längsachse des Sicherungsstifts bewegt wird, dass der Sicherungsstift außer Eingriff der Sperrausnehmung gelangt. Was den zweiten Betätigungsschritt betrifft, ist vorgesehen, dass die Betätigungseinrichtung in dem zweiten Betätigungsschritt mit der Sicherungseinrichtung und/oder dem Sicherungsstift derart zusammenwirkt, dass der Sicherungsstift lateral bewegt wird und der Sperrhebel aus der Sperrposition in die Freigabeposition verschwenkt wird.

Der erfindungsgemäße Türöffner zeichnet sich damit durch einfachen Aufbau und gleichzeitig hohe Aufschlagsicherheit aus. Die hohe Aufschlagsicherheit ergibt sich daraus, dass die Bewegungsachse der Sicherungseinrichtung und die Drehachse des Sperrhebels parallel verlaufen, so dass Stoßeinwirkungen in der Bewegungsachse der Sicherungseinrichtung, die zur Freigabe des Sperrhebels führen können, nicht zur Auslenkung des Sperrhebels in die Freigabeposition führen.

Es kann vorgesehen sein, dass der Sicherungsstift mit dem Sperrhebel drehstarr verbunden ist, indem der Sicherungsstift im Sperrhebel parallel zur Drehachse des Sperrhebels axial fixiert gelagert ist. Bei alternativen Ausführungen kann der Sicherungsstift bei gleicher Anordnung axial verschiebbar in dem Sperrhebel gelagert sein.

Vorzugsweise kann vorgesehen sein, dass die Sicherungseinrichtung parallel zu der Längsachse des Sicherungsstifts relativ verschiebbar ausgebildet ist, um zu erreichen, dass der Sicherungsstift in und außer Eingriff der Sperrausnehmung der Sicherungseinrichtung gelangen kann.

Bei bevorzugten Ausführungen kann vorgesehen sein, dass die Betätigungseinrichtung einen abtriebsseitigen Schaltstift aufweist, der mit dem Sicherungsstift zusammenwirkt. Der Schaltstift kann vorteilhafterweise so angeordnet sein, dass seine Bewegungsrichtung bei der Betätigung der Sicherungseinrichtung und/oder des Sicherungsstiftes der Schaltstift senkrecht zur axialen Erstreckung des Sicherungsstiftes und/oder zur Bewegungsrichtung der Sicherungseinrichtung ausgerichtet ist.

Es kann vorgesehen sein, dass der abtriebsseitige Schaltstift der fernschaltbaren Betätigungseinrichtung in einem ersten Betätigungsschritt mit der Sicherungseinrichtung und/oder dem Sicherungsstift derart zusammenwirkt, dass die Sicherungseinrichtung parallel zur Längsachse des Sicherungsstifts relativ derart bewegt wird, dass der Sicherungsstift außer Eingriff der Sperrausnehmung gelangt und in einem zweiten Betätigungsschritt mit dem Sicherungsstift derart zusammenwirkt, dass der Sperrhebel aus der Sperrposition in die Freigabeposition verschwenkt wird. Der Schaltstift ist bei dieser Ausführung also vorgesehen, sowohl die Sicherungseinrichtung zu schalten als auch den Sperrhebel aus der Sperrposition in die Freigabeposition zu verschwenken. Der Sicherungsstift ist hierbei also ein Sperrstift und zugleich ein Übertragungsglied zur Betätigung des Sperrhebels. Zur Rückstellung des Sperrhebels aus der Freigabeposition in die Sperrposition kann eine Rückstellfeder vorgesehen sein, die beispielsweise am Gehäuse abgestützt ist.

Der Schaltstift kann mit einer Schaltschräge der Sicherungseinrichtung derart zusammenwirken, dass die Sicherungseinrichtung parallel zur Längsachse des Sicherungsstifts bewegt wird.

In einer ersten vorteilhaften Ausbildung kann vorgesehen sein, dass der Schaltstift eine abgeschrägte Stirnfläche aufweist. Vorteilhafterweise kann der Endabschnitt des Schaltstifts als ein Kegel oder ein Kegelstumpf ausgebildet sein, so dass bei der Montage des Schaltstifts seine axiale Drehlage keinen Einfluss auf die Schaltfunktion hat.

In einer weiteren vorteilhaften Ausbildung kann vorgesehen sein, dass der Schaltstift eine ballige Stirnfläche aufweist. Vorteilhafterweise kann der Endabschnitt des Schaltstifts als eine Kugelkalotte ausgebildet sein, so dass bei der Montage des Schaltstifts seine axiale Drehlage keinen Einfluss auf die Schaltfunktion hat.

Es kann vorgesehen sein, dass die Schaltschräge der Sicherungseinrichtung als eine ebene Abschrägung ausgebildet ist. Es ist aber auch möglich, die Sicherungseinrichtung als ein Drehteil auszubilden und die Abschrägung als eine Kegelphase auszubilden.

Bei bevorzugten Ausführungen kann vorgesehen sein, dass die fernschaltbare Betätigungseinrichtung als eine elektromagnetische Betätigungseinrichtung ausgebildet ist, umfassend eine Spule und einen weichmagnetischen ersten Spulenkern, an dem der Schaltstift fluchtend zum Spulenkern angeordnet ist. Der Spulenkern und der Schaltstift können vorteilhafterweise als Drehteile ausgebildet sein, vorzugsweise als ein einstückiges Drehteil.

Es kann auch vorgesehen sein, dass die fernschaltbare Betätigungseinrichtung als eine elektromagnetische Betätigungseinrichtung ausgebildet ist, umfassend eine erste Spule und einen weichmagnetischen ersten Spulenkern, an dem der Schaltstift fluchtend zum Spulenkern angeordnet ist, sowie eine zweite Spule und eine als weichmagnetischer zweiter Spulenkern ausgebildete Sicherungseinrichtung. Die Sicherungseinrichtung ist also unabhängig von dem Sperrhebel betätigbar, so dass es möglich ist, zusätzliche Funktionen auszubilden. Beispielsweise könnte die Sicherungseinrichtung zusätzlich als Kindersicherung wirken, die eine Betätigung eines an einer Haustür angebrachten Türöffners nur ermöglicht, wenn ein Kindern nicht zugänglicher Schalter zusätzlich betätigt wird.

Es kann vorgesehen sein, dass in einem ersten Betätigungsschritt die zweite Spule bestromt wird und mit der Sicherungseinrichtung derart zusammenwirkt, dass der Sicherungsstift außer Eingriff der Sperrausnehmung der Sicherungseinrichtung gelangt, und dass in einem zweiten Betätigungsschritt die erste Spule bestromt wird und der Schaltstift mit dem Sicherungsstift derart zusammenwirkt, dass das Sperrglied aus der Sperrposition in die Freigabeposition verschwenkt wird.

Zwischen dem ersten Spulenkern und der ersten Spule kann eine Rückstellfeder angeordnet sein.

Weiter kann vorgesehen sein, dass zwischen der der Sperrausnehmung abgewandten Stirnfläche der Sicherungseinrichtung und einer Innenwand des Gehäuses eine Rückstellfeder angeordnet ist.

In einer vorteilhaften Ausbildung kann vorgesehen sein, dass die Sicherungseinrichtung als einstückiges Sicherungsglied ausgebildet ist, das ausschließlich parallel zu der Längsachse des Sicherungsstifts verschiebbar ist. Es ist aber auch möglich, wie weiter oben beschrieben, die Sicherungseinrichtung als ein Drehteil auszubilden, so dass eine Drehsicherung entbehrlich ist.

Die Erfindung wird nun anhand von Ausführungsbeispielen näher erläutert. Es zeigen
- Fig. 1: ein erstes Ausführungsbeispiel des erfindungsgemäßen Türöffners in perspektivischer Darstellung in der Sperrstellung;
- Fig. 2: den Türöffner in Fig. 1 mit entriegeltem Sperrglied;
- Fig. 3: den Türöffner in Fig. 1 mit entriegeltem Sperrhebel;
- Fig. 4: ein zweites Ausführungsbeispiel des erfindungsgemäßen Türöffners in schematischer Schnittdarstellung in der Sperrstellung.

Fig. 1 zeigt einen fernbetätigbaren, aufschlagsicheren Türöffner 1 zum Einbau in eine Tür mit einem vorzugsweise ortsfesten Türrahmen und einem daran bewegbar gelagertem Türflügel. Der Türflügel kann vorzugsweise als Anschlagdrehflügel ausgebildet sein.

Der Türöffner 1 umfasst folgende Komponenten: ein Gehäuse 11, eine drehbar gelagerte Türöffnerfalle 12, einen Wechsel 13, der die Türöffnerfalle 12 sperrt oder freigibt, und eine fernbetätigbare Sperreinrichtung, die den Wechsel 13 sperrt oder freigibt. Die Sperreinrichtung weist einen Sperrhebel 14, ein bewegbar gelagertes Sicherungsglied 17 und einen mit dem Sperrhebel 14 starr verbundenen Sicherungsstift 16 auf, der mit dem Sicherungsglied 17 zusammenwirkt. Zur Fernbetätigung weist die Sperreinrichtung eine elektromagnetische Betätigungseinrichtung auf.

Der Wechsel 13 ist als ein einarmiger Hebel ausgebildet. Der Wechsel 13 wird in der Sperrstellung durch den um eine Drehachse 14a drehbaren Sperrhebel 14 festgestellt, wobei ein hakenförmiger Endabschnitt einen hakenförmigen Endabschnitt des Wechsels 13 hintergreift. In der Sperrstellung verhindert der Wechsel 13, dass die Türöffnerfalle 12 in die Freigabestellung verschwenkbar ist. Die Drehachse 14a des Sperrhebels 14 ist parallel zu der in Fig. 1 nicht dargestellten Drehachse des Wechsels 13. Der Sperrhebel 14 wird durch eine zwischen dem Sperrhebel und dem Gehäuse 11 angeordnete, als Schraubendruckfeder ausgebildete Rückstellfeder 15 in die in Fig. 1 dargestellte Sperrposition gedrückt.

Die Türöffnerfalle 12 ist in dem dargestellten Ausführungsbeispiel als Schwenkfalle mit einer Schwenkachse ausgebildet, die parallel zur Längserstreckung des Gehäuses 11 ausgerichtet ist und damit senkrecht zu den zueinander parallelen Drehachsen des Sperrhebels 14 und des Wechsels 13 verläuft.

Der hakenförmige Endabschnitt des Sperrhebels 14 ist von einem Sicherungsstift 16 durchgriffen, dessen Längsachse parallel zu der Drehachse 14a verläuft. Der Sicherungsstift 16 ist mit dem Sperrhebel 14 starr verbunden. Der Sicherungsstift 16 greift mit seinem von dem Sperrhebel 14 abgewandten Endabschnitt in eine Sperrausnehmung 17a des Sicherungsglieds 17 ein. Das Sicherungsglied 17 ist axial beweglich in dem Gehäuse 11 gelagert, wobei die Lagerachse parallel zu der Längsachse des Sicherungsstifts 16 verläuft. Zwischen der der Sperrausnehmung 17a abgewandten Stirnfläche der Sicherungseinrichtung 17 und der Innenwand des Gehäuses 11 ist eine als Schraubendruckfeder ausgebildet Rückstellfeder 18 angeordnet, die die Sperrausnehmung 17a an der unteren Stirnfläche des Sicherungsstifts 16 zur Anlage bringt.

Zur Fernbetätigung ist in dem dargestellten Ausführungsbeispiel ein Elektromagnet vorgesehen. Der Elektromagnet umfasst einen weichmagnetischen zylindrischen Spulenkern 20 und eine Spule 21. Der Spulenkern 20 weist eine der Spule 21 abgewandte Endscheibe auf. Zwischen der Endscheibe und der Stirnseite der Spule 21 ist eine als Schraubendruckfeder ausgebildete Rückstellfeder 22 angeordnet, die den Spulenkern im unbestromten Zustand der Spule gegen eine Anschlagfläche des Gehäuses 11 drückt. Der der Endscheibe abgewandte Endabschnitt des Spulenkerns 20 ist von einem Schaltstift 19 durchdrungen, der von der Stirnseite des Spulenkerns 20 senkrecht absteht und mit dem Spulkern 20 starr verbunden ist. Die freie Stirnseite des als abtriebsseitiger Schaltstift ausgebildeten Schaltstifts 19 ist kegelförmig ausgebildet und wirkt mit einer an der Sicherungseinrichtung 17 ausgebildeten Schaltschräge 17s zusammen.

Fig. 1 zeigt den Türöffner in Sperrstellung, d.h. die Türöffnerfalle 12 ist durch den in Sperrstellung stehenden Wechsel 13 festgestellt. Hierbei ist der Wechsel 13 durch den Sperrhebel 14 festgestellt, indem der Sperrhebel 14 im Anschlag mit dem Wechsel 13 steht. Der Sperrhebel 14 seinerseits ist dadurch festgestellt, dass der Sicherungsstift 16 des Sperrhebels 14 in die Sperrausnehmung 17a des Sicherungsglieds 17 eingreift und damit eine Drehbewegung des Sperrhebels 14 nicht möglich ist. Die Spule 21 der Betätigungseinrichtung ist unbestromt.

Die Fig. 2 und 3 zeigen den Türöffner 1 mit bestromter Spule 21.
Das Bestromen der Spule 21 bewirkt, dass der Sperrhebel 14 in seine Freigabestellung geschaltet wird, und zwar wie folgt:
Mit Betätigung des Elektromagneten wird der Schaltstift 19 in Fig. 1 nach rechts bewegt. In einem ersten Schaltschritt gleitet der Schaltstift 19 auf der Schaltschräge 17s und drückt dabei das Sicherungsglied 17 gegen die Federkraft der Rückstellfeder 18 nach unten. Die Sperrausnehmung 17a fährt dadurch nach unten, so dass der Sicherungsstift 16 mit der Sperrausnehmung 17a des Sicherungsglieds außer Eingriff kommt (Fig. 2).

In einem zweiten Schaltschritt kommt der Schaltstift 19 mit dem Sicherungsstift 16 in Eingriff und bewegt den mit dem Sperrhebel 14 starr verbundenen Sicherungsstift 16 lateral auf einem Kreisbogen um die Drehachse 14a des Sperrhebels 14. Diese laterale Bewegung des Sicherungsstifts 16 auf dem Kreisbogen ergibt sich aufgrund der starren Verbindung des Sicherungsstifts 16 mit dem Sperrhebel 14. Der Sperrhebel 14 wird dabei aus der Sperrposition in eine Freigabeposition verschwenkt und der Wechsel 13 freigegeben (Fig. 3). Damit ist die Türöffnerfalle 12 beim Öffnen der Tür in ihre Freigabestellung verschwenkbar, z.B. über ein Zusammenwirken mit einer Schlossfalle der Tür.

Sobald die Spule 21 wieder stromlos ist, gleitet der mit dem Spulenkern 20 starr verbundene Schaltstift 19 zurück, gibt den Sicherungsstift 16 frei und die Rückstellfeder 15 drückt den Sperrhebel 14 in die Sperrposition zurück. Sobald der Sicherungsstift 16 mit der Sperrausnehmung 17a wieder fluchtet, drückt die Rückstellfeder 18 das Sicherungsglied 17 zurück, bis der Boden der Sperrausnehmung 17a auf der Stirnfläche des Sicherungsstifts 16 zur Anlage kommt. Der Türöffner ist dann wieder in seiner Sperrstellung, die in Fig. 1 gezeigt ist. In dieser Stellung hält die Türöffnerfalle die in Schließstellung stehende Tür. Bei Ausführungen, bei denen die Türöffnerfalle mit einer Schlossfalle zusammenwirkt, steht in der Schließstellung der Tür die Schlossfalle in Anschlag mit der Türöffnerfalle 12. Solange die Türöffnerfalle 12 in ihrer Sperrstellung festgestellt ist, wird die Tür damit in Schließstellung gehalten.

Die Fig. 4 zeigt in ausschnittweiser schematischer Schnittdarstellung ein zweites Ausführungsbeispiel des erfindungsgemäßen Türöffners, das sich von dem in Fig. 1 bis 3 dargestellten Ausführungsbeispiel lediglich dadurch unterscheidet, dass das Sicherungsglied 17 elektromagnetisch bewegbar ist. Das Sicherungsglied 17 ist als ein weichmagnetischer Spulenkern einer zweiten Spule 23 ausgebildet. Das Sicherungsglied 17 weist keine Schaltschräge auf, da es nicht mit dem Schaltstift 19 zusammenwirkt.

In einer bevorzugten Ausführung kann vorgesehen sein, dass die zweite Spule 23 vor der Spule 21 bestromt wird. In einem ersten Betätigungsschritt wird das Sicherungsglied 17 gegen die Federkraft der Rückstellfeder 18 in die Spule 23 gezogen, wodurch der Sicherungsstift 16 außer Eingriff mit der Sperrausnehmung 17a des Sicherungsglieds 17 gelangt. In einem zweiten Betätigungsschritt wird die Spule 21 bestromt, wodurch der Schaltstift 19 mit dem Sicherungsstift 16 in Eingriff kommt und den mit dem Sperrhebel 14 starr verbundenen Sicherungsstift 16 auf einem Kreisbogen um die Drehachse 14a des Sperrhebels 14 bewegt. Dadurch wird der Sperrhebel 14 aus der Sperrposition in eine Freigabeposition verschwenkt und gibt den Wechsel 13 frei. Damit ist die Türöffnerfalle 12 beim Öffnen der Tür in ihre Freigabestellung verschwenkbar.

Um den Türöffner wieder zu verriegeln, wird zuerst die erste Spule 21 stromlos geschaltet, so dass der Sperrhebel 14 in die Sperrposition zurückschwenkt und der Sicherungsstift 16 wieder mit der Sperrausnehmung 17a fluchtet. Sodann wird die zweite Spule 23 stromlos geschaltet, so dass die Rückstellfeder 18 das Sicherungsglied 17 zurück drückt, bis der Boden der Sperrausnehmung 17a auf der Stirnfläche des Sicherungsstifts 16 zur Anlage kommt.

Zur Ausbildung der beschriebenen Schaltverzögerung zwischen der Spule 23 und der Spule 21 kann beispielsweise eine RC-Kombination vorgesehen sein oder ein von der Spule 23 betätigbarer Schaltkontakt am Boden des Sicherungsglieds 17. Es ist aber auch möglich, getrennte Schalter und/oder Stromkreise vorzusehen, so dass es möglich ist, zusätzliche Funktionen auszubilden. Beispielsweise könnte die Sicherungseinrichtung 17 zusätzlich als Kindersicherung wirken, die eine Betätigung eines an einer Haustür angebrachten Türöffners nur ermöglicht, wenn ein Kindern nicht zugänglicher Schalter zusätzlich betätigt wird.

### Bezugszeichenliste

- 1: Türöffner
- 11: Gehäuse
- 12: Türöffnerfalle
- 13: Wechsel
- 14: Sperrhebel
- 14a: Drehachse
- 15: Rückstellfeder
- 16: Sicherungsstift
- 17: Sicherungsglied
- 17a: Sperrausnehmung
- 17s: Schaltschräge
- 18: Rückstellfeder
- 19: Schaltstift
- 20: erster Spulenkern
- 21: erste Spule
- 22: Rückstellfeder
- 23: zweite Spule

## Patentansprüche

1. Fernbetätigbarer, aufschlagsicherer Türöffner (1) mit einem Gehäuse (11) zum Einbau in eine Tür mit einem vorzugsweise ortsfesten Türrahmen und einem daran bewegbar gelagertem Türflügel mit einer bewegbaren Türöffnerfalle (12), einer fernbetätigbaren Sperreinrichtung und einem zwischengeschalteten Wechsel (13), der als ein- oder mehrarmiger Hebel ausgebildet ist und mit der Türöffnerfalle (12) derart zusammenwirkt, dass die Türöffnerfalle (12) in eine Sperrstellung und eine Freigabestellung schaltbar ist,
wobei vorgesehen ist,
- dass die Sperreinrichtung eine fernschaltbare Betätigungseinrichtung (19, 20, 21) und einen Sperrhebel (14) aufweist, der mit dem Wechsel (13) zusammenwirkt und über die fernschaltbare Betätigungseinrichtung (19, 20, 21) umschaltbar ist zwischen einer Sperrposition, in der der Sperrhebel (14) mit dem Wechsel (13) in Anschlag steht und einer Freigabeposition, in der der Sperrhebel (14) außer Anschlag des Wechsels (13) ist, und
- dass der Sperrhebel (14) mit einer Sicherungseinrichtung (17), die über die fernschaltbare Betätigungseinrichtung (19, 20, 21) schaltbar ist, zusammenwirkt, um den Sperrhebel (14) in der Sperrposition festzulegen oder zur Umschaltung in die Freigabeposition freizugeben, und
- dass der Sperrhebel (14) in einem von der Drehachse (14a) des Sperrhebels (14) entfernten Endabschnitt einen parallel zu der Drehachse (14a) angeordneten Sicherungsstift (16) aufweist, der in der Sperrposition mit seinem von dem Sperrhebel abgewandten Endabschnitt in eine Sperrausnehmung (17a) der Sicherungseinrichtung (17) eingreift,
**dadurch gekennzeichnet,**
- **dass** die fernschaltbare Betätigungseinrichtung (19, 20, 21) in einem ersten Betätigungsschritt mit der Sicherungseinrichtung (17) und/oder dem Sicherungsstift (16) derart zusammenwirkt, dass die Sicherungseinrichtung (17) parallel zur Längsachse des Sicherungsstifts (16) derart bewegt wird, dass der Sicherungsstift (16) außer Eingriff der Sperrausnehmung (17a) gelangt und in einem zweiten Betätigungsschritt mit der Sicherungseinrichtung (17) und/oder dem Sicherungsstift (16) derart zusammenwirkt, dass der Sicherungsstift (16) lateral bewegt wird und der Sperrhebel (14) aus der Sperrposition in die Freigabeposition verschwenkt wird.

2. Türöffner nach Anspruch 1,
**dadurch gekennzeichnet,**
**dass** der Sicherungsstift (16) mit dem Sperrhebel (14) drehstarr verbunden ist, indem der Sicherungsstift (16) im Sperrhebel (14) parallel zur Drehachse (14a) des Sperrhebels (14) axial verschiebbar oder axial fixiert gelagert ist.

3. Türöffner nach Anspruch 1 oder 2,
**dadurch gekennzeichnet,**
**dass** die Sicherungseinrichtung (17) parallel zu der Längsachse des Sicherungsstifts (16) verschiebbar ausgebildet ist.

4. Türöffner nach Anspruch 3,
**dadurch gekennzeichnet,**
**dass** die fernschaltbare Betätigungseinrichtung einen abtriebsseitigen Schaltstift (19) aufweist, der mit dem Sicherungsstift (16) zusammenwirkt.

5. Türöffner nach Anspruch 4,
**dadurch gekennzeichnet,**
**dass** der abtriebsseitige Schaltstift (19) der fernschaltbaren Betätigungseinrichtung in einem ersten Betätigungsschritt mit der Sicherungseinrichtung (17) und/oder dem Sicherungsstift (14a) derart zusammenwirkt, dass die Sicherungseinrichtung (17) parallel zur Längsachse des Sicherungsstifts (16) derart relativ zum Sicherungsstift (14a) bewegt wird, dass der Sicherungsstift (16) außer Eingriff der Sperrausnehmung (17a) gelangt und in einem zweiten Betätigungsschritt mit dem Sicherungsstift (16) derart zusammenwirkt, dass der Sperrhebel (14) aus der Sperrposition in die Freigabeposition verschwenkt wird.

6. Türöffner nach Anspruch 5,
**dadurch gekennzeichnet,**
**dass** der Schaltstift (19) mit einer Schaltschräge (17s) der Sicherungseinrichtung (17) derart zusammenwirkt, dass die Sicherungseinrichtung (17) parallel zur Längsachse des Sicherungsstifts (16) bewegt wird.

7. Türöffner nach Anspruch 6,
**dadurch gekennzeichnet,**
**dass** der Schaltstift (19) eine abgeschrägte Stirnfläche aufweist.

8. Türöffner nach Anspruch 6,
**dadurch gekennzeichnet,**
**dass** der Schaltstift (19) eine ballige Stirnfläche aufweist.

9. Türöffner nach einem der Ansprüche 6 bis 8,
**dadurch gekennzeichnet,**
**dass** die Schaltschräge (17s) der Sicherungseinrichtung (17) als eine ebene Abschrägung ausgebildet ist.

10. Türöffner nach einem der vorangehenden Ansprüche,
**dadurch gekennzeichnet,**
**dass** die fernschaltbare Betätigungseinrichtung als eine elektromagnetische Betätigungseinrichtung ausgebildet ist, umfassend eine Spule (21) und einen magnetischen Spulenkern (20), an dem der Schaltstift (19) fluchtend zum Spulenkern (20) angeordnet ist.

11. Türöffner nach einem der Ansprüche 1 bis 4,
**dadurch gekennzeichnet,**
**dass** die fernschaltbare Betätigungseinrichtung als eine elektromagnetische Betätigungseinrichtung ausgebildet ist, umfassend eine erste Spule (21) und einen magnetischen Spulenkern (20), an dem der Schaltstift (19) fluchtend zum Spulenkern (20) angeordnet ist, sowie eine zweite Spule (23) und einmagnetischer Spulenkern, der als Sicherungseinrichtung oder Teil der Sicherungseinrichtung (17) ausgebildet ist.

12. Türöffner nach Anspruch 11,
**dadurch gekennzeichnet,**
**dass** in einem ersten Betätigungsschritt die zweite Spule (23) bestromt wird und mit der Sicherungseinrichtung (17) derart zusammenwirkt, dass der Sicherungsstift (16) außer Eingriff der Sperrausnehmung (17a) der Sicherungseinrichtung (17) gelangt, und
**dass** in einem zweiten Betätigungsschritt die erste Spule 21 bestromt wird und der Schaltstift (19) mit dem Sicherungsstift (16) derart zusammenwirkt, dass das Sperrglied (14) aus der Sperrposition in die Freigabeposition verschwenkt wird.

13. Türöffner nach Anspruch 10 oder 11,
**dadurch gekennzeichnet,**
**dass** zwischen dem Spulenkern (20) und der ersten Spule (21) eine Rückstellfeder (22) angeordnet ist.

14. Türöffner nach einem der vorangehenden Ansprüche,
**dadurch gekennzeichnet,**
**dass** zwischen der der Sperrausnehmung (17a) abgewandten Stirnfläche der Sicherungseinrichtung (17) und einer Innenwand des Gehäuses (11) eine Rückstellfeder (18) angeordnet ist.

15. Türöffner nach einem der vorangehenden Ansprüche,
**dadurch gekennzeichnet,**
**dass** die Sicherungseinrichtung (17) als einstückiges Sicherungsglied ausgebildet ist, das ausschließlich parallel zu der Längsachse des Sicherungsstifts (16) verschiebbar gelagert ist.

## Claims

1. Remote-controllable, impact-resistant door opener (1) having a housing (11) for installation in a door with a preferably fixed door frame and a door leaf which is mounted thereon in a moveable manner, said door leaf having a moveable door opener latch (12), a remote-controllable locking device and an interposed changer (13), which is formed as a one-arm or multi-arm lever and interacts with the door opener latch (12) in such a way that the door opener latch (12) can be switched into a locked position and a released position,
wherein it is provided that
- the locking device has a remotely switchable actuating device (19, 20, 21) and a locking lever (14) which interacts with the changer (13) and can be switched via the remotely switchable actuating device (19, 20, 21) between a locked position, in which the locking lever (14) is in abutment with the changer (13), and a released position, in which the locking lever (14) is not in abutment with the changer (13), and
- the locking lever (14) interacts with a securing device (17) which can be switched via the remotely switchable actuating device (19, 20, 21) in order to fix the locking lever (14) in the locked position or release it to switch over into the released position, and
- the locking lever (14) has a securing pin (16) which is arranged in parallel to the axis of rotation (14a) in an end section which is at a distance from the axis of rotation (14a) of the locking lever (14), said securing pin (16) engaging with its end section facing away from the locking lever in a locking recess (17a) of the securing device (17) in the locked position,
**characterised in that**
- the remotely switchable actuating device (19, 20, 21) interacts with the securing device (17) and/or the securing pin (16) in a first actuating step in such a way that the securing device (17) is moved in parallel to the longitudinal axis of the securing pin (16) in such a way that the securing pin (16) becomes disengaged from the locking recess (17a) and the remotely switchable actuating device (19, 20,21) interacts with the securing device (17) and/or the securing pin (16) in a second actuating step in such a way that the securing pin (16) is moved laterally and the locking lever (14) is pivoted from the locked position into the released position.

2. Door opener according to claim 1,
**characterised in that**
the securing pin (16) is connected to the locking lever (14) in a non-rotational manner, by the securing pin (16) being supported in an axially displaceable manner in parallel to the axis of rotation (14a) of the locking lever (14) or in an axially fixed manner.

3. Door opener according to claim 1 or 2,
**characterised in that**
the securing device (17) is formed to be displaceable in parallel to the longitudinal axis of the securing pin (16).

4. Door opener according to claim 3,
**characterised in that**
the remotely switchable actuating device has an output-side switching pin (19) which interacts with the securing pin (16).

5. Door opener according to claim 4,
**characterised in that**
the output-side switching pin (19) of the remotely switchable actuating device interacts with the securing device (17) and/or the securing pin (14a) in a first actuating step in such a way that the securing device (17) is moved in parallel to the longitudinal axis of the securing pin (16) relative to the securing pin (14a) in such a way that the securing pin (16) becomes disengaged from the locking recess (17a) and the output-side switching pin (19) interacts with the securing pin (16) in a second actuating step in such a way that the locking lever (14) is pivoted from the locked position into the released position.

6. Door opener according to claim 5,
**characterised in that**
the switching pin (19) interacts with a switching ramp (17s) of the securing device (17) in such a way that the securing device (17) is moved in parallel to the longitudinal axis of the securing pin (16).

7. Door opener according to claim 6,
**characterised in that**
the switching pin (19) has a chamfered front surface.

8. Door opener according to claim 6,
**characterised in that**
the switching pin (19) has a spherical front surface.

9. Door opener according to one of claims 6 to 8,
**characterised in that**
the switching ramp (17s) of the securing device (17) is formed as a flat chamfer.

10. Door opener according to one of the preceding claims,
**characterised in that**
the remotely switchable actuating device is formed as an electromagnetic actuating device, comprising a coil (21) and a magnetic coil core (20), on which the switching pin (19) is arranged in alignment with the coil core (20).

11. Door opener according to one of claims 1 to 4,
**characterised in that**
the remotely switchable actuating device is formed as an electromagnetic actuating device, comprising a first coil (21) and a magnetic coil core (20), on which the switching pin (19) is arranged in alignment with the coil core (20), as well as a second coil (23) and a magnetic coil core which is formed as a securing device or part of the securing device (17).

12. Door opener according to claim 11,
**characterised in that**,
in a first actuation step, the second coil (23) is energised and interacts with the securing device (17) in such a way that the securing pin (16) becomes disengaged from the locking recess (17a) of the securing device (17), and
in a second actuation step, the first coil (21) is energised and the switching pin (19) interacts with the securing pin (16) in such a way that the locking member (14) is pivoted from the locked position into the released position.

13. Door opener according to claim 10 or 11,
**characterised in that**
a return spring (22) is arranged between the coil core (20) and the first coil (21).

14. Door opener according to one of the preceding claims,
**characterised in that**
a return spring (18) is arranged between the front surface of the securing device (17) facing away from the locking recess (17a) and an inner wall of the housing (11).

15. Door opener according to one of the preceding claims,
**characterised in that**
the securing device (17) is formed as a one-piece securing member which is mounted to be displaceable exclusively in parallel to the longitudinal axis of the securing pin (16).

## Revendications

1. Gâche anti-impact actionnable à distance (1) avec un boîtier (11) destiné à être encastré dans une porte, avec un encadrement de porte de préférence fixe et un battant de porte logé de manière articulée par rapport à celui-ci, avec un pêne (12) mobile, un dispositif de blocage actionnable à distance et un changeur (13), disposée entre eux, qui est conçue comme un levier à un bras ou à plusieurs bras et qui interagit avec le pêne (12) de façon à ce que le pêne (12) puisse être commuté dans une position de blocage et une position de déblocage, moyennant quoi, il est prévu :
- que le dispositif de blocage comprend un dispositif d'actionnement contrôlable à distance (19, 20, 21) et un levier de blocage (14), qui interagit avec le changeur (13) et qui peut être commuté, par l'intermédiaire du dispositif d'actionnement contrôlable à distance (19, 20, 21) entre une position de blocage, dans laquelle le levier de blocage (14) est en butée avec le changeur (13), et dans une position de déblocage, dans laquelle le levier de blocage (14) n'est plus en butée avec le changeur (13) et
- que le levier de blocage (14) interagit avec un dispositif de sécurité (17) qui peut être contrôlé par l'intermédiaire du dispositif d'actionnement contrôlable à distance (19, 20, 21), afin de fixer le levier de blocage (14) dans la position de blocage ou pour le mettre dans la position de déblocage et
- que le levier de blocage (14) comprend, dans une portion d'extrémité éloignée de l'axe de rotation (14a) du levier de blocage (14), une goupille de sécurité (16) disposée parallèle à l'axe de rotation (14a), qui s'emboîte, dans la position de blocage, avec sa portion d'extrémité opposée au levier de blocage, dans un évidement de blocage (17a) du dispositif de sécurité (17),
**caractérisé en ce que**
- le dispositif d'actionnement contrôlable à distance (19, 20, 21) interagit, dans une première étape d'actionnement, avec le dispositif de sécurité (17) et/ou la goupille de sécurité (16) de façon à ce que le dispositif de sécurité (17) soit déplacé parallèlement à l'axe longitudinal de la goupille de sécurité (16) de façon à ce que la goupille de sécurité (16) se déboîte de l'évidement de blocage (17a) et, dans une deuxième étape d'actionnement, interagit avec le dispositif de sécurité (17) et/ou la goupille de sécurité (16) de façon à ce que la goupille de sécurité (16) soit déplacée latéralement et que le levier de blocage (14) soit pivoté de la position de blocage vers la position de déblocage.

2. Gâche selon la revendication 1,
**caractérisée en ce que**
la goupille de sécurité (16) est reliée de manière solidaire en rotation avec le levier de blocage (14) grâce au fait que la goupille de sécurité (16) est logée dans le levier de blocage (14) de manière mobile axialement parallèlement à l'axe de rotation (14a) du levier de blocage (14) ou de manière fixe.

3. Gâche selon la revendication 1 ou 2,
**caractérisée en ce que** le dispositif de sécurité (17) est conçu de façon à être mobile parallèlement à l'axe longitudinal de la goupille de sécurité (16).

4. Gâche selon la revendication 3,
**caractérisée en ce que**
le dispositif d'actionnement contrôlable à distance comprend une goupille de commande côté sortie (19), qui interagit avec la goupille sécurité (16).

5. Gâche selon la revendication 4,
**caractérisée en ce que**
la goupille de commande côté sortie (19) du dispositif d'actionnement contrôlable à distance interagit, dans une première étape d'actionnement, avec le dispositif de sécurité (17) et/ou la goupille de sécurité (14a) de façon à ce que le dispositif de sécurité (17) soit déplacé parallèlement à l'axe longitudinal de la goupille de sécurité (16) par rapport à la goupille de sécurité (14a) de façon à ce que la goupille de sécurité (16) soit déboîtée de l'évidement de blocage (17a) et interagit, dans une deuxième étape d'actionnement, avec la goupille de sécurité (16), de façon à ce que le levier de blocage (14) soit pivoté de la position de blocage vers la position de déblocage.

6. Gâche selon la revendication 5,
**caractérisée en ce que**
la goupille de commande (19) interagit avec un chanfrein de commande (17s) du dispositif de sécurité (17) de façon à ce que le dispositif de sécurité (17) soit déplacé parallèlement à l'axe longitudinal de la goupille de sécurité (16).

7. Gâche selon la revendication 6,
**caractérisée en ce que**
la goupille de commande (19) comprend une face frontale chanfreinée.

8. Gâche selon la revendication 6,
**caractérisée en ce que**
la goupille de commande (19) comprend une face frontale bombée.

9. Gâche selon l'une des revendications 6 à 8,
**caractérisée en ce que**
le chanfrein de commande (17s) du dispositif de sécurité (17) est conçu comme un chanfrein plat.

10. Gâche selon l'une des revendications précédentes,
**caractérisée en ce que**
le dispositif d'actionnement contrôlable à distance est conçu comme un dispositif d'actionnement électromagnétique comprenant une bobine (21) et un noyau de bobine magnétique (20), sur lequel est disposée la goupille de commande (19), alignée avec le noyau de bobine (20).

11. Gâche selon l'une des revendications 1 à 4,
**caractérisée en ce que**
le dispositif d'actionnement contrôlable à distance est conçu comme un dispositif d'actionnement électromagnétique comprenant une première bobine (21) et un noyau de bobine magnétique (20), sur lequel est disposée la goupille de commande (19), alignée avec le noyau de bobine (20), ainsi qu'une deuxième bobine (23) et un noyau de bobine magnétique qui est conçu comme un dispositif de sécurité ou une partie du dispositif de sécurité (17).

12. Gâche selon la revendication 11,
**caractérisée en ce que**
dans une première étape d'actionnement, la deuxième bobine (23) est parcourue par un courant et interagit avec le dispositif de sécurité (17) de façon à ce que la goupille de sécurité (16) se déboîte de l'évidement de blocage (17a) du dispositif de sécurité (17) et
dans une deuxième étape d'actionnement, la première bobine (21) est parcourue par un courant et la goupille de commande (19) interagit avec la goupille de sécurité (16) de façon à ce que l'organe de blocage (14) soit pivoté de la position de blocage vers la position de déblocage.

13. Gâche selon la revendication 10 ou 11,
**caractérisée en ce que**
entre le noyau de bobine (20) et la première bobine (21) est disposé un ressort de rappel (22).

14. Gâche selon l'une des revendications précédentes,
**caractérisée en ce que**
entre la face frontale, opposée à l'évidement de blocage (17a), du dispositif de sécurité (17) et une paroi interne du boîtier (11), est disposé un ressort de rappel (18).

15. Gâche selon l'une des revendications précédentes,
**caractérisée en ce que**
le dispositif de sécurité (17) est conçu comme un organe de sécurité d'une seule pièce qui est logé de manière mobile exclusivement parallèlement à l'axe longitudinal de la goupille de sécurité (16).
